# EUROPÄISCHE PATENTANMELDUNG

(11) **EP 0 557 978 A1**
(43) Veröffentlichungstag der Anmeldung: **01.09.1993**
(21) Anmeldenummer: 93102896.3
(22) Anmeldetag: 25.02.1993
(51) Int. Cl.: A47L 5/36, A47L 7/00

(54) **Saugreinigungsgerät**

(30) Priorität: 28.02.1992 DE 4206188
(71) Anmelder: Fedag, CH-8590 Romanshorn (CH)
(72) Erfinder: Wörwag, Peter, CH - 8590 Romanshorn (CH)
(74) Vertreter: Wasmuth, Rolf, Dipl.-Ing.

(57) **Zusammenfassung**

Die Erfindung betrifft ein Saugreinigungsgerät mit einem Antriebsmotor (3) und einem Sauggebläse (7), dessen Saugluftstrom über einen Ansaugstutzen (10) einem Aufnahmebehälter (1) zugeführt ist, der durch einen den Antriebsmotor (3) und das Sauggebläse (7) enthaltenden Deckel (2) verschlossen ist. Das Sauggebläse (7) saugt aus dem Aufnahmebehälter (1) Luft ab. Um eine gleichmäßige Nutzung eines im Aufnahmebehälter (1) angeordneten Filters (27) zu gewährleisten ist vorgesehen, zwischen dem Sauggebläse (7) und dem Aufnahmebehälter (1) eine Saugkammer (15) auszubilden, die sich im wesentlichen über den gesamten Querschnitt des Aufnahmebehälters (1) erstreckt. In der Wandung der Saugkammer (15) ist nahe der Außenwand (49) des Aufnahmebehälters (1) eine Vielzahl von zum Aufnahmebehälter (1) führenden Einströmöfffnungen (26) angeordnet, die in Umfangsrichtung des Aufnahmebehälters (1) aufeinander folgen und einen umlaufenden Lufteintrittsring bilden. Der Ansaugstutzen (10) weist einen mit Abstand (b) zur Längsmittelachse (9) liegenden, die Saugkammer (15) durchragenden, etwa parallel zur Längsachse (9) in den Aufnahmebehälter (1) führenden Zuströmkanal (13) auf, dessen Austrittsöffnung (14) der Längsachse (9) des Aufnahmebehälters zugewandt liegt.

## Beschreibung

Die Erfindung betrifft ein Saugreinigungsgerät nach dem Oberbegriff des Anspruches 1.

Bei einem derartigen, aus der DE-OS 2 351 769 bekannten Gewerbesauger ist der winkelförmige Ansaugstutzen radial am Aufnahmebehälter angeordnet und mündet axial in einen mit einem Staubfilter versehenen Aufnahmebehälter. Der Staubfilter soll dabei den im Saugluftstrom transportierten Schmutz zurückhalten. Die Ansaugöffnung des den Saugluftstrom erzeugenden Sauggebläses liegt oberhalb des Staubfilters im Deckel und saugt die Luft aus dem Aufnahmebehälter ab. Aufgrund der Anordnung des Ansaugstutzens ergibt sich eine Hauptströmung vom Ansaugstutzen durch den Filter zur Ansaugöffnung des Sauggebläses. Neben dieser Hauptströmung bilden sich Nebenströmungen mit erheblich geringeren Strömungsgeschwindigkeiten aus; im Schatten des Filterbeutels liegen extrem strömungsarme Bereiche.

Die in die Hauptströmung mit hoher kinetischer Energie eintretenden Schmutzpartikel treffen auf die Filterwand auf und können diese sogar partiell durchschlagen. Dadurch kann die Filterwirkung erheblich beeinträchtigt sein, so daß der ausgeblasene Luftstrom stark schmutzbefrachtet ist. Da darüberhinaus im wesentlichen nur die direkt angeströmten Bereiche des Filters genutzt werden und nach deren Sättigung die Filterwirkung nachläßt, muß ein Filterbeutel vorzeitig ausgewechselt werden, obwohl die zum Beispiel im Strömungsschatten liegenden Abschnitte des Filters noch wirksam sind.

Um eine gleichmäßige Luftströmung durch den Filter zu erzielen, wurde auch schon vorgeschlagen (US 3 286 446, FR-PS 623 781), den Saugluftstrom über einen kammerartigen Saugkopf aus dem Aufnahmebehälter abzusaugen, wobei in der Wandung des Saugkopfes eine Vielzahl von Einströmöffnungen vorgesehen sind. Die Anordnung des Ansaugstutzens ist dabei derart, daß der eintretende Saugluftstrom ohne weitere Umlenkung zum Saugkopf strömt, weshalb die Schmutzpartikel mit hoher kinetischer Energie auf das Filter auftreffen und dieses schädigen können.

Der Erfindung liegt die Aufgabe zugrunde, ein gattungsgemäßes Saugreinigungsgerät derart weiterzubilden, daß eine gleichmäßige Nutzung des staubrückhaltenden Filters bei geringer Verunreinigung der Ausblasluft gewährleistet ist.

Diese Aufgabe wird nach den kennzeichnenden Merkmalen des Anspruches 1 gelöst.

Da die Ansaugöffnung des Sauggebläses in eine Saugkammer mündet, die nur über den Lufteintrittsring bzw. die in Umfangsrichtung aufeinanderfolgenden Einströmöffnungen mit dem Aufnahmebehälter verbunden ist, wird über den Umfang des Aufnahmebehälters ein gleichmäßiger Saugluftstrom zum Deckel erzeugt, wodurch der über den Ansaugstutzen eintretende Luftstrom diffus über einen großen Bereich des Filterbeutels abgesaugt wird. Die glockenartige Ausbildung der Luftströmung zur Saugkammer hin gewährleistet eine weitgehend gleichmäßige Durchströmung des Filterbeutels über den gesamten Umfang des Aufnahmebehälters, so daß eine hohe Nutzung der zur Verfügung stehenden Filterfläche gegeben ist und der Ausblasstrom weitgehend frei von mitgeführten Schmutzpartikeln gehalten werden kann. Die konstruktive Ausbildung und Anordnung des Zuströmkanals gewährleistet in Verbindung mit der diffusen Luftabsaugung, daß die durch den Ansaugstutzen mit hoher Energie eintretenden Schmutzpartikel unter Abgabe von kinetischer Energie umgelenkt werden, so daß deren Aufprallgeschwindigkeit auf die Wand des Filterbeutels geringer wird. Die Gefahr eines partiellen Durchtritts von Schmutzpartikeln durch den Filter ist vermindert, so daß über eine lange Betriebsdauer der Ausblasstrom weitgehend frei von groben Schmutzbelastungen gehalten werden kann.

Um einen hohen Schmutzrückhaltegrad zu erreichen, ist vorgesehen, zwischen der Bodenplatte und dem Aufnahmebehälter einen Haltering für einen Filter anzuordnen, der einen äußeren, zylindrischen Faltenfilter mit vorzugsweise stehender Faltung (Filterpatrone) trägt. Auf dem Haltering kann eine vom Zuströmkanal dicht durchragte Deckplatte aufliegen, die einen Staubfilter, insbesondere einen Lampionfilter trägt, der somit im Faltenfilter liegt. Zur Erzielung eines besonders hohen Schmutzrückhaltegrades kann das so gebildete Doppelfilter in einem Filtersack angeordnet werden, der zum Beispiel mit einem Kordelzug am Haltering festgelegt ist. Dieser Dreifachfilter bietet die Gewähr eines sehr hohen Schmutzrückhaltegrades. Ein derartiger Gewerbesauger ist insbesondere in Räumen mit hohem Luftreinheitsgrad einsetzbar.

In Weiterbildung der Erfindung ist das Sauggebläse an einem Ende über einen Teil der axialen Länge in einer topfförmigen Aufnahme der Zwischenplatte gehalten, wobei das andere Ende des Sauggebläses einen Aufnahmezylinder eines Grundgehäuses verschließt. Zwischen der Zwischenplatte und dem Grundgehäuse ist so ein Luftführungsraum begrenzt, der den Aufnahmezylinder zumindest teilweise umgibt und mit der topfförmigen Aufnahme in der Zwischenplatte kommuniziert. Der Blasluftstrom des Sauggebläses wird somit zunächst in den Luftführungsraum eingeblasen, in dem sich die Luft entspannen und zum Teil beruhigen kann. Über eine in einer Grundplatte des Grundgehäuses vorgesehene Lufteinlaßöffnung tritt die Ausblasluft aus dem Luftführungsraum in einen Luftberuhigungsraum über, der zwischen der Grundplatte des Grundgehäuses, seitlichen Wänden und einer oberen Abschlußplatte ausgebildet ist. Auch im Luftberuhigungsraum kann sich die Luft entspannen, beruhigen, um dann über ein in der Decke des Schachtes ausgebildetes Auslaßgitter zur Umgebung diffus auszuströmen. Vorteilhaft ist am Auslaßgitter ein Ausblasfilter angeordnet, der ggf. mit dem Auslasstrom mitgeführte Schmutzpartikel zurückhält und für eine hohe Reinheit der diffus austretenden Luft sorgt.

Die Anordnung der Saugkammer, des Luftführungsraums, des Luftberuhigungsraums und das Ausblasen über den radial offenen Schacht hält die Geräuschbelastung extrem niedrig. Hierzu trägt auch bei, daß der Antriebsmotor wie das Sauggebläse im wesentlichen von luftführenden Kammern umgeben sind, Schallwellen somit nicht ungedämpft nach außen dringen können. Von besonderer Bedeutung ist dabei die - bezogen zur Längsachse des Saugreinigungsgerätes - asymmetrische Anordnung des Antriebsmotors und Sauggebläses sowie der asymmetrischen Ausbildung der einzelnen luftführenden Räume. Eine derartige Ausbildung gewährleistet, daß sich keine stehenden Wellen ausbilden können, die eine erhebliche Lärmquelle bilden.

Weitere Merkmale der Erfindung ergeben sich aus den weiteren Ansprüchen, der Beschreibung und der Zeichnung, in der nachfolgend im einzelnen beschriebenen Ausführungsbeispiele der Erfindung dargestellt sind. Es zeigen:
- Fig. 1: eine Ansicht auf den erfindungsgemäßen Staubsauger von vorne,
- Fig. 2: einen quer zum Handgriff verlaufenden Längsschnitt durch den Staubsauger nach Fig. 1,
- Fig. 3: eine Draufsicht auf das Grundgehäuse des Deckels, von der Abschlußplatte aus gesehen,
- Fig. 4: eine Ansicht auf den Grundkörper gemäß Pfeil IV in Fig. 3,
- Fig. 5: eine Ansicht auf das Grundgehäuse gemäß Pfeil v in Fig. 4,
- Fig. 6: einen Schnitt längs der Linie VI-VI in Fig. 3,
- Fig. 7: eine Ansicht auf die Abschlußplatte des Deckels, aus der Richtung des Grundgehäuses gesehen,
- Fig. 8: eine Seitenansicht des Deckels gesehen aus Richtung des Vorsprungs,
- Fig. 9: eine Draufsicht auf die dem Grundgehäuse zugewandte Zwischenplatte,
- Fig. 10: einen Schnitt durch die Zwischenplatte mit zugeordneter Bodenplatte,
- Fig. 11: eine Draufsicht auf die Bodenpaltte nach Fig. 10,
- Fig. 12: einen Teilschnitt durch den Schacht des Saugreinigungsgerätes in Höhe des Ansaugstutzens,
- Fig. 13: einen Teilschnitt durch den Deckel mit Draufsicht auf das Ausblasfilter,
- Fig. 14: einen Schnitt durch einen im Deckel angeordneten Blasstutzen,
- Fig. 15: einen Schnitt durch ein Filterelement,
- Fig. 16: einen Teilschnitt durch das Filterelement gemäß Pfeil A in Fig. 15,
- Fig. 17: einen Schnitt durch ein weiteres Filterelement.

Das in Fig. 1 in der Ansicht und in Fig. 2 im Schnitt quer zu einem oberen Handgriff 75 dargestellte Saugreinigungsgerät besteht im Grundaufbau aus einem zylinderförmigen Basisgehäuse als Aufnahmebehälter 1, der durch einen aufgesetzten Deckel 2 verschlossen ist. Der Aufnahmebehälter 1 dient - im Einsatz als Trockensauger - zur Aufnahme des aufgesaugten Schmutzes und - im Einsatz als Naßsauger - als Aufnahmebehälter für die aufgesaugte Schmutzflüssigkeit.

Im Deckel 2 sind der Antrieb des Saugreinigungsgerätes, alle elektrischen Steuereinrichtungen, alle elektrischen Anschlüsse und alle Anschlüsse für den Saugluftstrom vorgesehen. Wie insbesondere aus dem Schnitt gemäß Fig. 2 ersichtlich, ist der Deckel 2 aus vier Gehäuseteilen aufgebaut, und zwar aus einer Bodenplatte 120, einer Zwischenplatte 130, einem Grundgehäuse 140 sowie einer oberen, deckelartigen Abschlußplatte 150, auf der der Handgriff 75 befestigt ist.

Das in Fig. 2 im Schnitt quer zum Handgriff 75 dargestellte Grundgehäuse 140 ist in den Fig. 3 bis 6 im einzelnen dargestellt. Es besteht aus einer kreisförmigen Grundplatte 141, deren Mittelpunkt auf der lotrechten Längsmittelachse 9 (Fig. 1, 2) des Saugreinigungsgerätes liegt. Eine äußere Wand 142 überragt die Grundplatte 141 in beiden axialen Richtungen, so daß das Grundgehäuse 140 sowohl vom Abschlußdeckel 150 aus gesehen als auch von der Zwischenplatte 130 aus gesehen (Fig. 2) Aufnahmeräume bildet. Die Grundplatte 141 ist von einem an beiden Enden offenen Zylinder 143 durchragt, der an seinem der Abschlußplatte 150 zugewandten Ende 144 mit gestuftem, verringertem Durchmesser ausgebildet ist. Das Ende mit verringertem Durchmesser überragt die zwischen dem Grundgehäuse 140 und der Abschlußplatte 150 liegende Trennebene 145.

Wie sich aus der Draufsicht gemäß Fig. 3 ergibt, weist das Grundgehäuse 140 über einen Umfangswinkel 147 von etwa 100° einen vergrößertern Radius auf, so daß über diesen Winkel 147 das Grundgehäuse einen radialen Vorsprung 146 ausbildet. Dieser radiale Vorsprung 146 erstreckt sich im wesentlichen über die gesamte Höhe des Saugreinigungsgerätes, ist folglich auch im Aufnahmebehälter ausgebildet und dient insbesondere dem lagerichtigen Aufsetzen des Deckels 2 auf den Aufnahmebehälter 1 bzw. von in den Aufnahmebehälter 1 einzusetzenden Schmutzauffangvorrichtungen oder dgl..

Auf der der Abschlußplatte 150 zugewandten Seite sind in dem Wandabschnitt des Vorsprungs 146 zur Abschlußplatte 150 offene Aussparungen 170, 171 und 172 vorgesehen. Eine erste, etwa mittige Aussparung 170 dient der Aufnahme einer Frontplatte 175 (Fig. 1), in der Anzeigeelemente für den Verschmutzungsgrad der im Saugreinigungsgerät angeordneten Filter angeordnet sind. Die Winkelhalbierende 147a steht lotrecht auf der von der Aussparung 170 gebildeten Ebene, also auch lotrecht auf der in der Aussparung gehaltenen Frontplatte 175. Auf der einen Seite neben der Aussparung 170 ist benachbart zum Rand des Vorsprungs 146 eine weitere, identische Aussparung 170 vorgesehen, welche im gezeigten Ausführungsbeispiel durch eine Verblendplatte verschlossen ist. In dieser Aussparung 170 können - falls erforderlich - weitere Bedienungselemente oder Anzeigeelemente angeordnet werden.

Zwischen den Aussparungen 170 ist eine weitere Aussparung 171 für die Aufnahme des Netzschalters vorgesehen. Die Aussparungen 170 und 171 sind im wesentlichen rechtwinklig und zur Abschlußplatte 150 hin offen.

Auf der anderen Seite der lotrecht zur Winkelhalbierenden 147a liegenden Aussparung 170 ist die eine Hälfte eines Rohrstutzens 174 ausgebildet, wodurch eine zur Abschlußplatte 150 offene, halbschalenartige Aussparung 172 gebildet ist. Die Längsachse 173 des angedeuteten Rohrstutzens 174 (Fig. 3) liegt parallel zur Winkelhalbierenden 147a.

Diametral dem Vorsprung 146 gegenüberliegend weist die Wand 142 Kühllufteintrittsschlitze 176 auf. Die Eintrittsschlitze sind über einen Umfangswinkel 177 von ca. 30° im Wandabschnitt 178 verteilt angeordnet.

Neben diesem Abschnitt 178 in der Wand 142 ist ferner eine Aussparung 179 zur Aufnahme eines Anschlußelementes 161 (Fig. 13) für die elektrische Anschlußleitung des Saugreinigungsgerätes vorgesehen.

Über den Durchmesser der Grundplatte 141 verläuft - teilweise parallel zur Winkelhalbierenden 147a - eine Trennwand 148, die sich seitlich von der Längsmittelachse 9 vom Zylinder 143 zum Vorsprung 146 erstreckt und zwischen dem Rohrstutzen 174 und der mittleren Aufnahme 170 an die Wand 142 anschließt. In gleicher Weise erstreckt sich von jeder Seite des Zylinders 143 eine weitere Trennwand 149 zur Wand 142, wobei die Trennwände 149 derart angeordnet sind, daß der mit Kühllufteintrittsschlitzen 176 versehene Abschnitt 178 der Wand 142 zwischen ihnen eingeschlossen ist.

Die Trennwände 148 und 149 sowie das der Abschlußplatte 150 zugewandte axiale Ende der äußeren Wand 142 enden vorteilhaft an einer gemeinsamen Ebene, welche die Trennebene zwischen dem Grundgehäuse 140 und der Abschlußplatte 150 bildet.

Wie aus den Fig. 7 und 8 ersichtlich, ist die haubenartig ausgebildete Abschlußplatte mit inneren Trennwänden 148a und 149a versehen, die einen mit den Trennwänden 148 und 149 im Grundgehäuse 140 korrespondierenden Verlauf haben. Auch die Außenwand 142a der Abschlußplatte 150 verläuft entsprechend der Außenwand 142 im Grundgehäuse 140. Es ist daher ebenfalls ein Vorsprung 146a gebildet, in dem zu den Aussparungen 170 bis 172 im Grundgehäuse 140 korrespondierende Aussparungen 170a, 171a und 172a vorgesehen sind. Bei auf dem Grundgehäuse 140 aufgesetzter Abschlußplatte 150 werden somit einerseits die Aussparungen geschlossen und durch die beiden halbschalenartigen Aussparungen 172 und 172a der Rohrstutzen 174 gebildet. Die weitgehend luftdicht aufeinanderliegenden Endkanten der Wände trennen einen zwischen dem Grundgehäuse 140 und der Abschlußplatte 150 ausgebildeten Luftberuhigungsraum 151 von einem Kühlluftausblasraum 152 (Fig. 2).

In der Grundplatte 141 des Grundgehäuses 140 ist eine Lufteinlaßöffnung 160 ausgebildet, während in der Wand des Zylinders 143 eine Kühlluftauslaßöffnung 153 angeordnet ist, über die die Motorkühlluft in den Kühlluftausblasraum eintritt.

Im Kühlluftauslaßraum ist ferner eine Aufnahme 159 für elektronische Steuerelemente und dgl. vorgesehen, wodurch die elektronischen Steuerelemente im Kühlluftstrom des Motors liegen und deren ausreichende Kühlung gewährleistet ist.

Im Bereich des Vorsprungs 146 ist ein Kühlluftauslaßgitter 180 angeordnet, das - in Draufsicht auf die Grundplatte 141 gesehen - im wesentlichen rechteckig ist und sich weitgehend über die gesamte Breite des Vorsprungs 146 erstreckt. Die Längsmittelachse des Auslaßgitters 180 liegt dabei lotrecht zur Winkelhalbierenden 147a. Das Kühlluftauslaßgitter liegt dabei mit einer Längsseite mit geringem Abstand zur Längsmittelachse 9 des Saugreinigungsgerätes. Die Trennwand 148 teilt das Kühlluftgitter etwa im Verhältnis 3:2, wobei die größere Fläche des Auslaßgitters 180 dem Luftberuhigungsraum 151 zugeordnet ist.

In der Trennwand 148 ist ein über deren Höhe verlaufender Schlitz 181 ausgebildet (Fig. 6), in dem der Träger 182 (Fig. 3) einer doppelten Gabellichtschranke 183 gehalten ist. Die eine Gabel der Lichtschranke ist dabei dem Auslaßgitter auf der Seite des Kühlluftauslaßraums und die andere Gabel der Lichtschranke dem Kühlluftgitter auf der Seite des Luftberuhigungsraums 151 liegend vorgesehen. Jeweils ein Schenkel der Gabellichtschranke liegt dabei auf der der Abschlußplatte 150 zugewandten Seite der Grundplatte 141 und der andere Schenkel jeder Gabellichtschranke auf der der Zwischenplatte 130 zugewandten axialen Seite der Grundplatte 141, wobei die Schenkel auf dieser Seite mit Abstand zur Grundplatte 141 liegen.

Auf der der Zwischenplatte zugewandten Axialseite des Grundgehäuses 140 (Fig. 5, 6) ist die Außenwand 142 über den Winkel 147 des Vorsprungs 146 ausgespart. Zum Abschluß des Grundgehäuses 140 gegen den Vorsprung 146 ist eine parallel zu der inneren Längsseite des Kühlluftgitters 180 verlaufende Dichtwand 184 angeordnet, die an die äußere teilzylindrische Wand 142 des Grundgehäuses 140 dicht anschließt. Von der Dichtwand 184 verlaufen auf der Höhe der in Umfangsrichtung liegenden Enden des Vorsprungs 146 liegend Begrenzungswände 185, die etwa parallel zu den Schmalseiten des Kühlluftauslaßgitters 180 verlaufen und mit Abstand x vor der Außenwand 142 enden. Der zwischen der Begrenzungswand 185, der Dichtwand 184 und der äußeren Wand 142 begrenzte Raum bleibt somit über den Schlitz 186 zwischen Begrenzungswand 185 und der äußeren Wand 142 offen.

In der Wand 142 sind ferner - diamtral gegenüberliegend - Aussparungen 190 vorgesehen, in denen als Klammern 39 ausgebildete Verschlußglieder festlegbar sind, mit denen der Deckel 2 auf dem Aufnahmebehälter 1 festgelegt wird.

Die Begrenzungswand 185, die Dichtwand 184 sowie die äußere Wand 142 enden axial an einer gemeinsamen Ebene, die die Trennebene 188 zur Zwischenplatte 130 bildet. Gegenüber dieser Trennebene 188 liegt das Ende 144' des Zylinders 143 zurückversetzt.

Wie aus Fig. 6 zu ersehen, sind auf den einander zugewandten Seiten der Begrenzungswände 185 über deren Höhe lotrecht verlaufende Führungsnuten 187 ausgebildet, die mit Abstand vor dem Kühlluftgitter 180 enden und zur Trennebene 188 hin offen sind. Die Führungsnuten 187 verjüngen sich vorteilhaft zu ihren geschlossenen Enden hin.

Wie aus den Fig. 3 und 5 zu ersehen, erstreckt sich die Aufnahme 159 in die Tiefe des Grundgehäuses 140 in Richtung auf die Zwischenplatte. Die dem Zylinder 143 zugewandte Innenwand 159' verläuft in Verlängerung halbkreisförmig und geht in die den Luftführungsraum 154 begrenzende Außenwand 142 halbkreisförmig über.

Die in Fig. 9 in Draufsicht vom Grundkörper 140 aus gesehen und in Fig. 10 im Schnitt dargestellte Grundplatte weist der Dichtwand 184 und der Begrenzungswand 185 entsprechend ausgebildete Stege 184a und 185a auf, so daß beim Aufsetzen der Zwischenplatte 130 auf den Grundkörper die Begrenzungswände 185, die Dichtwand 184, die Grundplatte 141 und die Zwischenplatte 130 einen Schacht 17 begrenzen, der radial nach außen offen ist. Durch einen entsprechend vorgesehenen Steg 159'a ist der Luftführungsraum 154 nach außen luftdicht verschlossen.

Im Bereich des Vorsprungs 146 weist die Zwischenplatte 130 lotrecht zu ihr ausgerichtete Streben 164 auf, die - in Draufsicht gesehen - einen winkelförmigen Querschnitt haben. Der eine Schenkel 165 greift dabei über seine gesamte Höhe in die zugeordnete Führungsnut 187 in der Begrenzungswand 185 des Grundgehäuses 140 ein. Der andere Schenkel 166 liegt dabei der Dichtwand 184 zugewandt.

In der Zwischenplatte 130 ist ferner eine zur Längsmittelachse 9 um einen Abstand a versetzt angeordnete, zylindrische, topfförmige Aufnahme 16 ausgebildet, die sich im wesentlichen axial auf der dem Grundgehäuse 140 abgewandten Seite der Zwischenplatte 130 erstreckt und im Durchmesser - wie Fig. 2 zeigt - größer ausgebildet ist als der Zylinder 143 im Grundgehäuse.

In dem dem Luftauslaßgitter 180 gegenüberliegenden Bereich der Zwischenplatte 130 ist - mit gleichem Abstand zwischen den Begrenungswänden 185 bzw. den Stegen 185 a liegend und einen Abstand b zur Längsmittelachse 9 aufweisend - die Teilhalbschale 19a eines Kugelgelenkes 19 ausgebildet. An die Teilhalbschale 19a schließt ein Zuströmkanal 13 an, dessen Austrittsöffnung 14 der Längsmittelachse 9 zugewandt liegt. Dies wird dadurch erreicht, daß der Kanal 13 an seinem freien Ende durch eine Kugelteilschale 13a verschlossen ist, wodurch in Pfeilrichtung 199 in Längsrichtung des Kanals 13 strömende Luft im Bereich der Austrittsöffnung 14 etwa in Richtung auf die Längsmittelachse 9 des Saugreinigungsgerätes leicht schräg zum Boden des Aufnahmebehälters 1 geneigt umgelenkt wird.

Auf die Zwischenplatte 130 wird die Bodenplatte 120 des Deckels 2 aufgesetzt, wobei zwischen der Bodenplatte 120 und der Zwischenplatte 130 eine Saugkammer 15 begrenzt ist. Der Zuströmkanal 13 tritt durch eine Öffnung 121 durch die Bodenplatte 120 hindurch, wobei auf dem herausragenden Ende des Zuströmkanals 13 vorteilhaft ein Dichtring, insbesondere Weichdichtring aufgeschoben wird, der den Spalt zwischen den Bodenplatte 120 und dem Zuströmkanal 13 luftdicht abschließt.

Wie aus der Draufsicht gemäß Fig. 11 zu ersehen, ist die in der Grundform der Zwischenplatte 130, dem Grundgehäuse 140 und der Abschlußplatte 150 entsprechende Bodenplatte im Randbereich über ihren Umfang im Randbereich mit einer Vielzahl von Einströmöffnungen 26 versehen, über die Luft in die Saugkammer 15 eintreten kann. Die Einströmöffnungen erstrecken sich über einen Umfangswinkel 26a von etwa 15° und sind über den Umfang verteilt mit äquidistanten Abständen angeordnet. Vorteilhaft entsprechen die Abstände zwischen zwei benachbarten Einströmöffnungen 26 dem Umfangswinkel 26a.

Wie Fig. 2 zeigt, liegt der elektrische Antriebsmotor 3 in dem Zylinder 143 des Grundgehäuses 140, welcher somit als Motorkammer 4 dient. Der Motor 3 wird am offenen Ende 144 des Zylinders 143 in einem elastischen Lagerring 5 abgestützt, welcher vorzugsweise an der Schulter 30 des offenen Endes 144 aufliegt.

An dem gegenüberliegenden Ende ist der Motor 3 mit einem Sauggebläse 7 verbunden, welches in der napfartigen Aufnahme 16 der Zwischenplatte 130 gehalten ist. Vorteilhaft ist das Sauggebläse 7 in einem elastischen Lagerring 6 am Boden der Aufnahme bzw. an einem ringförmigen Rand der Aufnahme abgestützt gehalten. Auf der dem Motor 3 zugewandten Seite des Sauggebläses ist ein entsprechender elastischer Lagerring 6 vorgesehen, der den Rand des Sauggebläses übergreift und auf dem der Rand des offenen Endes 144' des Zylinders 143 aufliegt. Die Hochachse 8 des Antriebsmotors 3 mit angekoppeltem Sauggebläse 7 weist eine gemeinsame Hochachse 8 auf, welche mit horizontalem Abstand a zur vertikalen Längsmittelachse 9 des Saugreinigungsgerätes liegt (Fig. 5). Dabei liegt die Hochachse 8 auf der Winkelhalbierenden 147a. Der dem elektrischen Antriebsmotor 3 diametral zur Längsmittelachse 9 gegenüberliegende Schacht 17 des Deckels 2 ist über den gesamten Winkel 147 radial nach außen offen. Er weist in Richtung der Längsmittelachse 9 eine axiale Höhe h auf und nimmt einen winkligen, vorzugsweise rechtwinkligen Ansaugstutzen 10 auf, an den der Saugschlauch 11 mit einem nicht näher dargestellten Saugreinigungswerkzeug anzuschließen ist.

Das dem Saugschlauch 11 abgewandte freie Ende des parallel zur Längsmittelachse 9 liegenden Winkelabschnitts 12 ist als Teilgelenkkugel 25 ausgebildet, die in der Teilhalbschale 19a im Boden 18 des Schachtes 17 ausgebildet ist. Die Gelenkkugel 25 wird durch ein Verschlußteil 24 lagefixiert, wobei das Verschlußteil 24 entsprechend der Teilhalbschale 19a ausgebildet ist. Das dem Saugschlauch 11 abgewandte freie Ende des Ansaugstutzens 10 bzw. des Winkelabschnitts 12 des Ansaugstutzens 10 ist somit in einem Kugelgelenk 19 gelagert und daher zur Längsmittelachse 13b des an den Boden 18 des Schachtes 17 anschließenden Strömungskanals 13 drehbar und im Rahmen des Spiels des Ansaugstutzens 10 im Schacht 17 (Schachthöhe h) kippbar. Wird durch Erzeugen eines Unterdruckes ein Saugluftstrom in Pfeilrichtung 199 zuströmen, so wird durch den Unterdruck die Gelenkkugel 25 in die Teilhalbschale 19 gezogen, weshalb insgesamt die Beweglichkeit des Ansaugstutzens 10 bei laufendem Saugreinigungsgerät gedämpft ist.

Aufgrund der Abmessungen des Schachtes 17 ist der Ansaugstutzen 10 aufgrund des Kugelgelenkes 19 um den Kugelmittelpunkt 19b horizontal wie vertikal verschwenkbar. Dies hat den Vorteil, daß in einem durch den Verschwenkbereich des Ansaugstutzens 10 bestimmten Arbeitsbereich eines angeschlossenen Saugreinigungswerkzeugs das Saugreinigungsgerät nicht bewegt werden muß, also ortsfest verharrt. Einerseits ist so ein bequemes Arbeiten ohne Kippgefahr des Saugreinigungsgerätes gewährleistet; andererseits ist die mechanischdynamische Belastung der Lager der Motorwelle aufgrund des bei Gerätebewegungen auftretenden GIRO-Effektes vermindert. Zur Verminderung der Kippgefahr trägt auch die außermittige Anordnung des Antriebsmotors 3 und des Sauggebläses 7 bei, da der Schwerpunkt der Antriebseinheit dem Ansaugstutzen 10 etwa diametral gegenüberliegt. Im übrigen ist der Aufnahmebehälter 1 im Bodenbereich mit mehreren Rollen 51, insbesondere vier Rollen versehen, die in Umfangsrichtung im gleichen Abstand voneinander liegen. Eine der Rollen 51 liegt dabei genau mittig unterhalb des Schachtes 17, also direkt unterhalb des Ansaugstutzens 10, wodurch die Kippgefahr weiter vermindert ist.

Bei laufendem Antriebsmotor saugt das Sauggebläse 7 aus der Saugkammer 15 Luft an, die über die Einströmöffnungen 26 aus dem Aufnahmebehälter 1 zutritt. Wie Fig. 12 zeigt, strömt dem Aufnahmebehälter 1 über den Ansaugstutzen 10 der schmutzbeladene Saugluftstrom zu und wird zunächst im winkelförmigen Ansaugstutzen um vorzugsweise 90° umgelenkt, wobei die mit hoher kinetischer Energie einströmenden Schmutzpartikel durch die Umlenkung an kinetischer Energie verlieren. Über den Winkelabschnitt 12 strömt der Saugluftstrom in den Zuströmkanal 13 ein und wird zum Abströmen aus der Austrittsöffnung 14 erneut um etwa 90° umgelenkt, wodurch die transportierten Schmutzpartikel weiter an Energie verlieren. Aus der Austrittsöffnung 14 strömt der schmutzbeladene Saugluftstrom etwa quer zur Längsmittelachse 9 leicht in den Aufnahmebehälter 1 geneigt ein, wo dann die mit dem Saugluftstrom transportierten Schmutzpartikel in einem nachstehend noch im einzelnen beschriebenen Filter ausgefiltert und zurückgehalten werden. Durch den viertelkugelartigen Verschluß der Austrittsöffnung 14 des Zuströmkanals 13 ist gewährleistet, daß trotz der außermittigen Zufuhr des schmutzbeladenen Saugluftstroms die unmittelbar dem Zuströmkanal 13 benachbarten Filterbereiche nicht direkt beaufschlagt werden, so daß nicht die Gefahr besteht, daß ggf. noch hohe Energie aufweisende Teilchen die Filterwand durchschlagen, wodurch die Filterwirkung stark vermindert würde, ggf. sogar vollständig aufgehoben wird.

Der im Ausführungsbeispiel in Fig. 2 dargestellte Filter besteht aus einem Filterring 23, der auf einem Auflagerand 21 des Aufnahmebehälters aufliegt. Zwischen der Wand des Aufnahmebehälters und dem Filter 27 liegt der Reinluftraum 50, der zum Deckel 2 durch den Filterring 23 verschlossen ist. Der Filterring 23 weist über seinen Umfang verteilt im Randbereich eine Vielzahl von Abströmöffnungen 22 auf, die über den Umfang des Filters 27 ein gleichmäßiges Abströmen der Reinluft gewährleisten. Dadurch wird auch sichergestellt, daß der Filter über seine gesamte Filterfläche weitgehend gleichmäßig belastet wird.

Die Abströmöffnungen 22 münden in einem Durchströmraum 20, der zwischen dem Filterring 23 und der Bodenplatte 120 des Deckels ausgebildet ist. Über die im Randbereich des Deckels vorgesehenen Einströmöffnungen tritt die Reinluft in die Saugkammer 15 des Sauggebläses 7 ein. Die Größe und Anzahl der Abströmöffnungen 22 im Filterring 23 entsprechen zweckmäßig der Ausbildung der Einströmöffnungen 26; die Vielzahl der Abströmöffnungen 22 bzw. Einströmöffnungen 26 ist so angeordnet, daß strömungstechnisch eine Art Ringschlitz entsteht, der über den gesamten Umfang des Filters 27 weitgehend gleichmäßige Strömungsverhältnisse gewährleistet.

Der vom Sauggebläse 7 aus der Saugkammer 15 abgesaugte Saugluftstrom tritt in den Luftführungsraum 154 über und kann sich dort entspannen. Über die Lufteinlaßöffnung 160 strömt die Luft weiter in den Luftberuhigungsraum 151, um dann über das Luftauslaßgitter 180 und den Schacht 17 diffus abzuströmen. Das die Decke des Schachtes 17 bildende Luftauslaßgitter 180 ist durch ein Ausgangsfilter 29 abgedeckt. Das Ausgangsfilter 29 ist eine Filtermatte, vorzugsweise ein Elektretfilter, welches auf einem Träger 28 aufgelegt ist. Der Träger wird - auf den freien Enden der Streben 164 aufliegend geführt - radial in den Schacht eingeschoben, wobei das Ausgangsfilter 29 vorteilhaft zwischen dem Luftauslaßgitter 180 und dem Träger 28 zu liegen kommt. Die Schenkel der Gabellichtschranke 183 übergreifen dabei das Ausgangsfilter 29, wodurch die Möglichkeit einer Überwachung der Schmutzbefrachtung des Ausgangsfilter 29 gegeben ist. Aus Fig. 13 kann die Lage der Gabellichtschranke 183 im Inneren des Deckels und aus Fig. 12 die Lage der Gabellichtschranke 183 im Bereich des Schachtes 17 entnommen werden. Aus Fig. 13 ist auch deutlich zu entnehmen, daß sowohl die Schmutzbefrachtung des den Saugluftstrom filternden Filtermattenabschnitts überwacht wird als auch der den Kühlluftstrom filterende Filtermattenabschnitt auf Seiten des Kühlluftauslaßraums 152.

Der über den Luftberuhigungsraum 151 ausgeblasene Saugluftstrom kann nicht nur diffus über das Luftauslaßgitter 180 und den Schacht 17 ausgeblasen werden, sondern auch gezielt über einen Blasluftstutzen 60, der eine Ventilkammer 61 aufweist, die mit ihrer im Boden vorgesehenen Öffnung 67 (Fig. 2) oberhalb der Lufteinlaßöffnung 160 in der Grundplatte 141 des Grundkörpers 140 angeordnet ist. Der Blasluftstutzen führt von der Ventilkammer 61 durch die als Rohrstutzen 174 ausgebildete Aussparung 172 den Luftstrom unmittelbar aus dem Luftführungsraum 154 nach außen ab. Die Ventilkammer 61 weist in zwei einander gegenüberliegenden Wänden 62 und 66 Durchströmöffnungen 63 und 64 auf, die durch einen Ventilteller 65 wechselweise verschließbar sind. Der Ventilteller 65 ist durch eine Ventilstange 68 zu betätigen, die in Längsrichtung des Blasluftstutzens 60 geführt ist und mit ihrem vorderen Ende 70 in der Anschlußmuffe 72 des Blasluftstutzens 60 liegt. Die Anschlußmuffe 72 ist - vorzugsweise unter Einfügung einer Dichtung - im Rohrstutzen 174 luftdicht gehalten; ein Blasluftschlauch wird in die Anschlußmuffe 72 eingesteckt.

Ist an den Blasluftstutzen 60 kein Blasluftschlauch angeschlossen, wird die Ventilstange 68 unter der Wirkung der Kraft einer Feder 69 in die in Fig. 14 gezeigte Stellung verschoben. Der Ventilteller 65 verschließt die Öffnung 64, wodurch der Blasluftstrom aus dem Luftführungsraum 154 über die Öffnung 63 in den Luftberuhigungsraum 151 eintreten und über das Luftauslaßgitter 180 diffus austreten kann. Wird ein Blasluftschlauch in die Anschlußmuffe 72 des Blasluftstutzens 60 eingesetzt und - nach Art eines Bajonettverschlusses gesichert - verschiebt die vordere Stirnseite des Blasluftschlauches die Ventilstange 68 gegen die Kraft der Feder 69, wodurch der Ventilteller 65 die Öffnung 63 verschließt und die Blasluft aus dem Luftführungsraum 154 unmittelbar über die Öffnung 64 in den Blasluftstutzen 60 austritt.

Der Kühlluftstrom für den Motor 3 wird von einem Kühlluftventilator 91 erzeugt, der auf dem der Abschlußplatte 150 zugewandten Ende der Motorwelle in der Öffnung des Endes 144 des Zylinders 143 liegt. Er saugt aus dem zwischen den Trennwänden 149 (Fig. 3), den Stegen 149a (Fig. 6), dem Zylinder 143, der Grundplatte 141 und der Abschlußplatte 150 begrenzten Kühlluftraum 92 Kühlluft zum Motor 3 in den Zylinder 43, aus dem die - nun erwärmte Kühlluft - über eine Öffnung 153 in den Kühlluftausblasraum 152 austritt, um aus dem Luftaustrittsgitter 180 diffus abzuströmen. Über die Kühllufteintrittsschlitze 176 (Fig. 3) strömt kühle Frischluft in den Kühlluftraum 92 nach. Der Kühlluftstrom ist also getrennt vom Saugluftstrom erzeugt und geführt und wird über eine Teilfläche des Ausgangsfilters 29 vom mitgeführten Kohleabrieb oder dgl. gereinigt.

Das erfindungsgemäße Saugreinigungsgerät kann mit unterschiedlichen Filtereinsätzen sowohl als Trockensauger oder auch als Naßsauger betrieben werden.

In dem gezeigten Ausführungsbeispiel (vgl. insbesondere Fig. 2) ist der Filter 27 in den Aufnahmebehälter 1 eingehängt, wozu der Filterring 23 einen U-förmigen Rand 33 aufweist, mit dem der Auflagerand 21 des Aufnahmebehälters 1 übergriffen wird. An einem inneren Haltering 34, der im Durchmesser kleiner als der U-förmige Rand 33 ausgebildet ist, kann ein Filterzylinder 31 angeordnet sein, der zweckmäßig aus einer gelochten Wand 32 besteht. In diesen Filterzylinder 31 ist ein auswechselbarer Filterbeutel 35 eingehängt, der eine waagerechte Faltung in der Art einer sogenannten Leporello- Faltung (Lampion-Faltung) aufweist. Der Filterbeutel 35 liegt mit einem Endring 36 auf einem Dichtring 37 auf, der in dem Haltering 34 angeordnet ist. Wie Fig. 2 zeigt, ist - dem Dichtring 37 gegenüberligend - in der Bodenplatte 120 ein weiterer Dichtring 38 vorgesehen, so daß bei aufgesetztem Deckel 2 (Fig. 2) der Endring 36 zwischen den beiden Dichtringen 37 und 38 luftdicht gehalten ist. Der Deckel 2 wird auf dem Aufnahmebehälter 1 durch zwei Klammern 39 gehalten, die einander diametral gegenüberliegen und eine lagegenaue und luftdichte Fixierung des Deckels 2 auf dem Aufnahmebehälter 1 gewährleisten. Die Klammern 39 untergreifen hierzu den Auflagerand 21.

Der in Fig. 15 gezeigte Filter kann durch einen den Filterzylinder 31 umgebenden weiteren Filter ergänzt werden. Dieser weitere Filter ist mit stehender, zur Längsmittelachse parallel liegender Faltung (Fig. 16) als sogenannte Filterpatrone 40 ausgebildet. Die Filterpatrone 40 ist an ihrem stirnseitigen, dem Haltering 34 zugewandten Ende am Haltering selbst abgestützt und an dem gegenüberliegenden axialen Ende durch den überstehenden Rand 41 einer Filterendplatte 42 gehalten. Die Filterendplatte 42 kann mit Klammern 43 am Filterring 23 axial gesichert sein, so daß ein innerer Filterzylinder 31 entbehrlich ist.

Zur Erzielung einer hohen Schmutzrückhaltung kann es zweckmäßig sein, den Filterzylinder 31 mit der ihn umgebenden Filterpatrone 40 und dem im Filterzylinder 31 eingehängten Filterbeutel 35 in einem dritten Filter anzuordnen, der im Ausführungsbeispiel als Filtersack 44 ausgebildet ist. Vorteilhaft wird ein derartiger Filtersack 44 zum Beispiel durch einen Kordelzug 45 an einem äußeren Winkelring 46 festgelegt. Der äußere Winkelring 46 kann zum Beispiel auf der der Wand des Aufnahmebehälters zugewandten Außenseite des Filterrings 23 festgelegt sein. Auf diese Weise ergibt sich eine Filterung mit einem hohen Rückhaltungsgrad auch kleinster Staubteilchen.

In Weiterbildung der Erfindung ist im Deckel 2 eine Steuereinrichtung angeordnet, die bei entsprechender Schmutzbeladung eines Filters im Aufnahmebehälter 1 das Saugreinigungsgerät selbst abschaltet. So wird - wie Fig. 2 zeigt - mittels einer weiteren Gabellichtschranke 52 eine stehende Falte der Filterpatrone 40 überwacht. Die die Gabellichtschranke 52 tragende Platine 53 hat an ihrem dem Deckel 2 zugewandten Ende Kontaktpunkte, an denen bei aufgesetztem Deckel 2 Kontaktfedern anliegen, die zum Beispiel in einem entsprechenden Kontaktstift 54 angeordnet sind, der durch die Bodenplatte ragt und im Boden der Aufnahme 159 festliegt. In der Aufnahme 159 sind die in die die Steuereinrichtung bildende elektronische Schaltungen - auf einer Platine montiert - eingeschoben. Setzt sich die überwachte Faltung der Filterpatrone mit Schmutz zu, wird der Lichtdurchgang der Gabellichtschranke gedämpft, worauf die Steuereinrichtung anspricht und den Motor 3 und damit das Saugreinigungsgerät abschaltet. Der Zustand des Filters wird an der Frontplatte 175 (Fig. 1) im Deckel 2 des Gehäuses optisch angezeigt. In gleicher Weise wird durch die doppelte Gabellichtschranke 183 das Ausgangsfilter 29 überwacht.

In einer einfachen Ausführungsform kann anstelle des Filters 27 mit dem Filterzylinder 31 in den Aufnahmebehälter 1 eine Filterschale eingesetzt werden, die durch einen Haltering 84 mit einem den Rand des Aufnahmebehälters 1 übergreifenden U-förmigen Rand 85 versehen ist. Der im Durchmesser kleiner als der übergreifende Rand 85 ausgebildete Boden 81 der Filterschale 80 ist siebartig ausgebildet. Im Boden 81 ist ferner zum Durchtritt des Zuströmkanals 13 eine Durchtrittsöffnung 83 ausgebildet, welche mit einem Dichtring 82 bestückt ist, der den einragenden Zuströmkanal 13 luftdicht umgreift. An die Durchtrittsöffnung 83 schließt ein in den Aufnahmebehälter gerichteter Rohrstutzen 86 an, der vorzugsweise einteilig mit dem Boden 81 ausgebildet ist. Der Rohrstutzen 86 weist einen äußeren Ringflansch 87 auf, der zur Halterung eines Filterbeutels 88 dient. Im gezeigten Ausführungsbeispiel ist auf dem Boden 81 eine Filtermatte 89 aufgelegt, welche durch ein darüber angeordnetes Haltegitter 90 gesichert ist. Die Filtermatte 81 ist vorzugsweise als Elektret-Filter ausgebildet und dient zur Ausfilterung der Staubteilchen, welche den Filterbeutel 88 passieren. Die Filtermatte 81 kann auch vorteilhaft als geruchsabsorbierendes Filter ausgebildet sein.

Wird der Filterbeutel 88 weggelassen, kann mit der Filterschale 80 das erfindungsgemäße Staubreinigungsgerät als Naßsauger verwendet werden. Um den Füllstand zu überwachen und ein frühzeitiges Abschalten des Gerätes zu gewährleisten, kann der Rohrstutzen 86 - wie in Fig. 17 strichliert dargestellt - verlängert sein und eine Schwimmeranordnung enthalten, welche bei Erreichen des Füllstandes einen elektrischen Kontakt schließt. Die Weiterleitung des elektrischen Kontaktsignals kann entsprechend dem Abgriff der Signale der Gabellichtschranke 52 (Fig. 2) über Kontakte und Kontaktfedern erfolgen.

## Patentansprüche

1. Saugreinigungsgerät mit einem Antriebsmotor (3) und einem Sauggebläse (7), dessen Saugluftstrom über einen Ansaugstutzen (10) einem Aufnahmebehälter (1) zugeführt ist, der durch einen den Antriebsmotor (3) und das Sauggebläse (7) enthaltenden Deckel (2) verschlossen ist und das Sauggebläse (7) aus dem Aufnahmebehälter (1) Luft absaugt,
dadurch gekennzeichnet, daß zwischen dem Sauggebläse (7) und dem Aufnahmebehälter (1) eine Saugkammer (15) liegt, die sich im wesentlichen über den gesamten Querschnitt des Aufnahmebehälters (1) erstreckt, und daß in der Wandung der Saugkammer (15) nahe der Außenwand (49) des Aufnahmebehälters (1) eine Vielzahl von zum Aufnahmebehälter (1) führenden Einströmöffnungen (26) angeordnet ist, die in Umfangsrichtung des Aufnahmebehälters (1) aufeinander folgen und einen umlaufenden Lufteintrittsring bilden, und daß der Ansaugstutzen (10) einen mit Abstand (b) zur Längsmittelachse (9) liegenden, die Saugkammer (15) durchragenden, etwa parallel zur Längsachse (9) in den Aufnahmebehälter (1) führenden Zuströmkanal (13) aufweist, dessen Austrittsöffnung (14) der Längsachse (9) des Aufnahmebehälters zugewandt liegt.

2. Saugreinigungsgerät nach Anspruch 1,
dadurch gekennzeichnet, daß die Austrittsöffnung (14) des Zuströmkanals (13) leicht in den Aufnahmebehälter (1) geneigt zur Längsachse (9) gerichtet ist.

3. Saugreinigungsgerät nach Anspruch 1 oder 2,
dadurch gekennzeichnet, daß die Saugkammer (15) zwischen einer das Sauggebläse (7) tragenden Zwischenplatte (103) des Deckels (2) und einer Bodenplatte (120) des Deckels (2) ausgebildet ist.

4. Saugreinigungsgerät nach Anspruch 3,
dadurch gekennzeichnet, daß die Bodenplatte (120) topfähnlich ausgebildet ist und einen oberen, äußeren Ringabschnitt (122) aufweist, in dem die Einströmöffnungen (26) angeordnet sind.

5. Saugreinigungsgerät nach Anspruch 3,
dadurch gekennzeichnet, daß die Zwischenplatte (130) den Boden (18) eines radial offenen Schachtes (17) begrenzt und in dem Boden (18) ein im Schacht (17) aufgenommener Winkelabschnitt (12) des Ansaugstutzens (10) beweglich gelagert ist, an den der Zuströmkanal (13) angeschlossen ist.

6. Saugreinigungsgerät nach Anspruch 5,
dadurch gekennzeichnet, daß sich der Schacht (17) in Umfangsrichtung über einen Öffnungswinkel von etwa 90° erstreckt.

7. Saugreinigungsgerät nach einem der Ansprüche 3 bis 6,
dadurch gekennzeichnet, daß der Zuströmkanal (13) einteilig mit der Zwischenplatte (130) ausgeführt ist und die Bodenplatte (120) dicht durchragt.

8. Saugreinigungsgerät nach einem der Ansprüche 1 bis 7,
dadurch gekennzeichnet, daß zwischen der Bodenplatte (120) und einem im Aufnahmebehälter (1) liegenden Haltering (23) für einen Filter (27) ein Durchströmraum (20) ausgebildet ist, wobei der Haltering (23) vorzugsweise ein vom Zuströmkanal (13) durchragtes Gitter (81) trägt, auf dem eine Filtermatte (89) aufliegt und insbesondere auf der dem Aufnahmebehälter (1) zugewandten Seite des Gitters (81) eine Haltevorrichtung (111) für einen inneren Staubfilterbeutel (88) vorgesehen ist, in den der Zuströmkanal (13) ragt.

9. Saugreinigungsgerät nach Anspruch 8,
dadurch gekennzeichnet, daß der Haltering (23) einen Stützzylinder (32) trägt, der auf seiner dem Deckel (2) abgewandten Seite verschlossenen ist.

10. Saugreinigungsgerät nach Anspruch 8 oder 9,
dadurch gekennzeichnet, daß auf dem Haltering (23) eine vom Zuströmkanal (13) dicht durchragte Deckplatte (36) aufliegt, die einen Staubfilter (35), insbesondere einen Lampionfilter trägt.

11. Saugreinigungsgerät nach einem der Ansprüche 8 bis 10,
dadurch gekennzeichnet, daß der Haltering (23) einen äußeren, zylindrischen Faltenfilter (40) mit vorzugsweise stehender Faltung trägt.

12. Saugreinigungsgerät nach einem der Ansprüche 8 bis 11,
dadurch gekennzeichnet, daß der zylindrische Falterfilter (40) in einem am Haltering (23) festgelegten, äußeren Filtersack (44) liegt.

13. Saugreinigungsgerät nach einem der Ansprüche 1 bis 12,
dadurch gekennzeichnet, daß das Sauggebläse (7) an einem Ende über einen Teil der axialen Länge in einer topfförmigen Aufnahme (16) der Zwischenplatte (130) liegt und sein anderes Ende einen Aufnahmezylinder (143) eines Grundgehäuses (140) verschließt, wobei die Zwischenplatte (130) mit dem Grundgehäuse (140) einen Luftführungsraum (154) begrenzt, der den Aufnahmezylinder (143) zumindest teilweise umgibt und mit der topfförmigen Aufnahme (16) in der Zwischenplatte (130) kommuniziert, wobei vorzugsweise der Schacht (17) zum Luftführungsraum (154) durch eine als Sekante angeordnete Dichtwand (184) verschlossen und von zwei lotrecht zur Dichtwand (184) liegenden Wänden (185) begrenzt ist.

14. Saugreinigungsgerät nach Anspruch 13,
dadurch gekennzeichnet, daß der Luftführungsraum (154) über eine in der Grundplatte (141) vorgesehene Lufteinlaßöffnung (160) in einen Luftberuhigungsraum (151) übertritt, der zwischen der Grundplatte (141) des Grundgehäuses (140), seitlichen Wänden (148, 149) und einer oberen Abschlußplatte (150) des Deckels ausgebildet ist, wobei vorzugsweise der Luftberuhigungsraum (151) über ein in der Decke des Schachtes (17) ausgebildetes Auslaßgitter (180) zur Umgebung offen ist.

15. Saugreinigungsgerät nach Anspruch 14,
dadurch gekennzeichnet, daß oberhalb der Lufteinlaßöffnung (160) im Luftberuhigungsraum (151) eine Ventilkammer (61) angeordnet ist, über die der übertretende Luftstrom durch Betätigen eines Ventilgliedes (65) entweder in den Luftberuhigungsraum (151) einleitbar oder über einen radial aus dem Deckel (2) ragenden Blasluftstutzen (60) abführbar ist.

16. Saugreinigungsgerät nach einem der Ansprüche 1 bis 15,
dadurch gekennzeichnet, daß zwischen dem Zylinder (143) der Abschlußplatte (150) und lotrecht auf der Grundplatte (141) des Grundgehäuses (140) angeordneten Trennwänden (159) ein Kühllufteinlaßraum (92) ausgebildet ist, dem über Kühlufteintrittsschlitze (176) in der Außenwand (142) des Grundgehäuses (140) Kühlluft zuströmt, welche über eine im Boden des Zylinders (143) ausgebildete Kühllufteinlaßöffnung zur Kühlung des Antriebsmotors (3) in den Aufnahmezylinder (143) eintritt und über eine Kühlluftauslaßöffnung (153) im Mantel des Aufnahmezylinders (143) in einen zwischen Grundgehäuse (140) und Abschlußplatte (150) ausgebildeten Kühlluftausblasraum (152) und vorzugsweise über ein in der Decke des Schachtes (17) ausgebildetes Kühlluftauslaßgitter (180) in die Umgebung austritt.

17. Saugreinigungsgerät nach einem der Ansprüche 14 bis 16,
dadurch gekennzeichnet, daß das Auslaßgitter (180) des Kühlluftausblasraums (152) und das Auslaßgitter des Luftberuhigungsraums (151) durch einen auswechselbaren, vorzugsweise gemeinsamen Filter (29) abgedeckt sind, wobei das Filter (29) insbesondere auf einem Träger (28) liegt, der radial in den Schacht (17) einschiebbar ist und das Filter (29) vorzugsweise zwischen einer Gabellichtschranke (183) liegt, die mit einer Steuerung zum Schalten des Antriebsmotors (3) verbunden ist.
